# FASCICULE DE BREVET EUROPEEN

(11) **EP 0 387 166 B1**
(45) Date de publication et mention de la délivrance du brevet: **29.12.1993**
(21) Numéro de dépôt: 90420117.5
(22) Date de dépôt: 06.03.1990
(51) Int. Cl.: F25D 19/00, F24F 13/20

(54) **Système de réfrigération et agencement de magasin à grande surface**
Kühlanlage und Einrichtung eines grossflächigen Ladengeschäfts
Refrigeration system and fitting-out of range area shop

(30) Priorité: 08.03.1989 FR 8903349
(43) Date de publication de la demande: 12.09.1990
(73) Titulaire: THERMIC FROID (S.A.R.L.), F-73230 Barby (FR)
(72) Inventeur: Rota, Hervé, F-73490 La Ravoire (FR); Chappuis, Dominique, F-73230 Barby (FR)
(74) Mandataire: de Beaumont, Michel

(56) Documents cités:
- WO-A-86/00977
- CH-A- 407 480
- FR-A- 2 093 899
- FR-A- 2 385 990
- FR-A- 2 599 824
- GB-A- 623 113
- GB-A- 1 115 997
- GB-A- 1 166 899
- US-A- 3 584 466

## Description

La présente invention concerne une structure de centrale de réfrigération destinée à fournir un fluide frigorigène sous pression qui est détendu au niveau de postes à réfrigérer.

Un exemple d'une telle centrale de réfigération est montré dans le document GB-A-1 166 899. On connait par ailleurs (voir, par exemple, GB-A-623 113) des appareils de conditionnement d'air de construction modulaire.

La présente invention s'applique tout particulièrement aux systèmes de réfrigération utilisés dans des magasins à grande surface. Dans de tels magasins, on trouve généralement, sur un seul niveau, plusieurs postes ou groupes de postes à réfrigérer: des chambres froides disposées hors de portée du public, des bacs et des armoires de congélation disposés dans la surface de vente, et divers bacs de réfrigération à des températures supérieures à 0°C, par exemple pour les étals de boucherie, de poissonnerie, de vente de fruits et légumes, de fromagerie, de produits frais, etc.

La figure 1 représente de façon très schématique et incomplète un exemple d'agencement de bâtiment servant de magasin à grande surface. Ce bâtiment comprend une zone de vente 1 accessible aux clients dans laquelle se trouvent de nombreux présentoirs à étagères 2 portant des marchandises offertes à la vente. La surface de vente comprend des zones froides 3 par exemple des vitrines, armoires ou bacs frigorifiques contenant des produits congelés accessibles à la clientèle.

Le bâtiment d'un magasin à grande surface comprend également généralement sur l'un de ses longs côtés une zone de service 10 comprenant par exemple une région de stockage et des chambres froides 11. On trouve souvent à la limite entre la zone de service et la surface de vente des comptoirs de vente de produits frais tels qu'un comptoir de boucherie 12 et un comptoir de fromagerie 13.

Plutôt que de refroidir individuellement chacune des enceintes devant être refroidies 3, 11, 12, 13, on utilise classiquement dans ce genre de magasin à grande surface une salle des machines centralisée contenant une centrale frigorifique servant de source de liquide frigorigène pour toutes les régions à refroidir. Cette salle des machines ou local technique 15 est représentée à titre d'exemple dans un angle du bâtiment. Ce local technique est d'ailleurs pour des raisons d'économie de place souvent disposé à mi-hauteur du magasin, les grandes surfaces comprenant couramment un seul niveau dans la surface de vente et deux niveaux dans la partie de service, le deuxième niveau comprenant par exemple des bureaux.

Ce local technique 15 comprend les moyens nécessaires pour fournir un fluide frigorigène sous pression, par exemple un compresseur 16 avec ses moteurs et moyens d'alimentation. Ce compresseur est associé à un condenseur 17 généralement disposé en dehors du local technique, par exemple sur le toit et associé à des moyens de ventilation pour le refroidir, ce condenseur renvoyant le fluide sous pression vers un réservoir 18 d'où il est transmis par des canalisations 19 aux divers postes à refroidir dont chacun est associé à un détendeur 20 dont un seul est représenté à l'entrée de l'une des chambres froides Des canalisations 21 de retour du fluide frigorigène vers le compresseur 16 éventuellement par l'intermédiaire d'un évaporateur sont également prévues. Les diverses canalisations 19 de fluide frigorigène sous pression proviennent éventuellement de plusieurs machines frigorifiques distinctes disposées dans la salle des machines.

Ce type d'installation, couramment adopté pour les magasins à grande surface, présente plusieurs inconvénients parmi lesquels on peut mentionner les suivants:
- le fait de prévoir à l'intérieur d'un grand magasin une salle des machines impose, en raison des normes de sécurité généralement fixées pour les lieux publics de prendre des precautions particulières (mur coupe-feu, porte étanche, cloison insonorisée, etc.),
- les diverses machines utilisées dans la oentrale de réfrigération doivent être montées sur place, ce qui est forcément plus difficile pour le constructeur que d'effectuer un montage en atelier,
- des longueurs de tuuauteries très importantes existent entre la salle des machines et les diverses enceintes réfrigérées d'où l'existence de tuyauteries longues, coûteuses en elles-mêmes et par le fluide qu'elles contiennent ainsi que par le coût des caniveaux dans lesquelles elles doivent être placées pour ne pas gêner la circulation dans la surface de vente ,
- en outre, ces caniveaux posent problèmes quand on souhaite remodeler la surface du magasin pour placer les enceintes réfrigérées à des emplacements différents (accès, carrelage, trappes de visite, etc.).

Ainsi, la présente invention vise une nouvelle structure de centrale de fourniture de fluide frigorigène particulièrement adaptée aux grandes surfaces de vente sur un seul niveau.

Dans ce but, la présente invention prévoit une centrale de réfrigération selon la revendication 1.

Pour un aménagement de bâtiment de magasin à grande surface dans lequel les divers postes devant recevoir des fluides frigorigènes sont situés sensiblement sur un même plan et sont alimentés par groupes individuels par des centrales de réfrigération selon l'invention, ces centrales sont placées sur un plan supérieur du bâtiment et les fluides réfrigérants sont transmis aux ensembles de postes à refroidir par des conduites verticales sur la plus grande partie de leur longueur.

La présente invention permet de résoudre pratiquement tous les inconvénients susmentionnés des machineries antérieures et de leur implantation dans des grandes surfaces de vente. Notamment, les caissons-tunnels constituant la centrale de réfrigération selon l'invention peuvent facilement être placés au-dessus du toit, au niveau des poteaux support de la structure du bâtiment, les fluides frigorigènes étant amenés vers les lieux d'utilisation par des canalisations verticales s'étendant le long de ces poteaux. Dans le cas où l'on veut changer l'implantation des divers postes frigorifiques dans un grand magasin, il suffira de déplacer le bloc de réfrigération placé au niveau du toit vers un autre poteau de la structure pour l'adapter au nouvel emplacement des postes frigorifiques.

Ces objets et avantages, ainsi que d'autres, de la présente invention seront exposés plus en détail dans la description suivante d'un mode de réalisation particulier faite en relation avec les figures jointes parmi lesquelles :
la figure 1 représente à titre d'exemple une implantation classique de centrale de réfrigération dans une grande surface , et
la figure 2 représente très schématiquement un exemple de centrale de réfrigération selon la présente invention.

Comme le représente la figure 2, la présente invention prévoit de rassembler tous les éléments d'une centrale de réfrigération dans un caisson 30 constitué de modules élémentaires 31, 32, 33, 34 assemblés par des moyens d'assemblage 36, 37, 38.

Dans l'exemple représenté en figure 2, le premier module 31 contient uniquement un filtre à air 40. Le deuxième module 32 comprend des armoires électriques 41, des compresseurs 42, et un réservoir de fluide frigorifique comprimé 43. Le troisième module 33 comprend un condenseur 44. Le quatrième module 34 comprend une turbine 45 d'extraction d'air à côté de laquelle on a représenté un moteur d'entraînement 46.

Ainsi, les différents composants d'une centrale de réfrigération sont montés, en atelier, dans des modules indépendants, transportables indépendamment et assemblables simplement sur le lieu d'utilisation. Bien entendu, entre chacun des modules sont prévus des moyens de liaison électriques et de fluide appropriés. Cette division en modules individuels assure de nombreux avantages quant à la fabrication et à l'entretien. Ainsi, si un élément de la centrale de réfrigération tombe en panne, on pourra facilement réaliser un échange standard du module contenant cet élément pour pouvoir faire une réparation en atelier du module défaillant.

Selon un autre avantage de la présente invention, l'ensemble des modules une fois assemblés forme un caisson transportable d'une seule pièce si on le souhaite. Ceci peut être utile pour déplacer la centrale de réfrigération selon l'invention, par exemple comme cela a été indiqué précédemment dans le cas où l'on souhaite remodeler la disposition de la surface de vente d'un grand magasin. A cette fin, chacun des modules 31 à 34 peut être associé à un élément de préhension tel qu'un anneau 48 ou tout autre moyen équivalent pour permettre de déplacer chacun de ces modules ou l'ensemble des modules par exemple au moyen d'une grue.

On notera que les divers modules comprennent, comme cela est représenté sur la figure, des parois supérieure et inférieure, avant et arrière, mais pas de parois latérales entre les modules qui communiquent tous une fois assemblés et constituent un caisson-tunnel. Ainsi, une circulation d'air unique provoquée par la turbine 45 à un rythme variable en fonction des conditions atmosphériques permet simultanément de refroidir la salle des machines proprement dite, c'est-à-dire les compresseurs 42, et le ou les condenseurs 44. Bien entendu, dans chacun des modules on pourra prévoir des volets d'orientation du flux d'air, par exemple, dans le module 32, pour refroidir plus particulièrement les têtes de culasse des compresseurs 42.

On pourra utiliser comme extracteur deux turbines centrifuges. L'une, à débit variable, est commandée pour que la température interne du caisson reste constante, notamment au niveau du ou des condenseurs 44, quelle que soit la température extérieure. Il en résulte que la pression interne de condensation sera constante et que les fluides frigorifiques seront envoyés à température et pression constantes quelle que soit la température externe. La deuxième turbine sert d'appoint en cas de panne ou de température extérieure anormalement élevée.

L'air rejeté par les extracteurs peut être renvoyé dans le magasin pour le chauffer, l'air introduit dans le caisson pouvant provenir, au moins partiellement de l'intérieur du magasin.

D'autre part, il est prévu dans le premier module un filtre d'entrée 40, et éventuellement dans le dernier module une grille de sortie 47. Ainsi, l'introduction de tout élément étranger et polluant dans la centrale de réfrigération selon l'invention est évitée.

Bien entendu, la présente invention est susceptible de nombreuses modifications qui apparaîtront au technicien du domaine de l'installation des centrales de réfrigération. Par exemple, alors que l'on a représenté dans le module 32 des armoires électriques 41, des compresseurs 42 et un réservoir de stockage 43, ces divers éléments pourraient être disposés séparément dans des modules indépendants ou être assemblés avec d'autres composants du système. L'assemblage sera dicté par des considérations de commodité de montage, de poids maximum tolérable pour les modules individuels, de simplicité d'accès, etc.

Comme cela a déjà été indiqué, une centrale de fourniture de fluide frigorigène 30 selon l'invention peut avantageusement être disposée sur le toit du bâtiment d'un magasin à grande surface, par exemple en liaison avec les poteaux de support de la toiture, le fluide réfrigérant entrant et sortant par des canalisations descendant et montant le long de ces poteaux. En outre, la chaleur dégagée par les compresseurs et le condenseur peut éventuellement être récupérée pour permettre une circulation d'air chaud ou d'un fluide chauffé pour assurer le chauffage des locaux de vente ou la distribution d'eau chaude sanitaire.

De préférence, un caisson sera associé à chaque groupe de postes à réfrigérer pour éviter les transferts horizontaux au niveau du sol des fluides frigorigènes. L'installation, outre ses avantages de souplesse d'utilisation et de montage permet également de réduire les longueurs de canalisation entre les lieux d'utilisation et la centrale de réfrigération et donc de diminuer la quantité de fluide de réfrigération à prévoir ainsi que les pertes thermiques. En outre, on pourra utiliser comme fluide frigorigène un monochlorodifluorométhane (R22) plutôt qu'un fluide du type (R502) plus couramment employé mais qui présente des caractéristiques néfastes pour l'environnement.

Par ailleurs, pour simplifier la description, on a décrit uniquement à titre d'application de l'invention son emploi dans des magasins à grande surface. Il est clair qu'elle pourra être utilisée dans de nombreuses autres applications et en particulier à l'ensemble de la chaîne du froid de l'industrie agro-alimentaire.

## Revendications

1. Centrale de réfrigération pour la fourniture d'un fluide frigorigène sous pression destiné à être détendu au niveau de postes à réfrigérer, ladite centrale comprenant les éléments suivants :
- des équipements électriques (41),
- une centrale frigorifique (moteur, ccmpresseur) (42),
- un condenseur (44),
- un extracteur d'air (45),
- un filtre à air (40),
ces divers éléments étant montés isolément ou par sous-ensembles dans des modules autonomes (31-34) comprenant des parois supérieure, inférieure, avant et arrière, mais pas de parois latérales entre les modules, si bien que ces modules (31-34) formant un tunnel de ventilation une fois assemblés sur le lieu d'utilisation en un caisson unique (30).

2. Centrale de réfrigération selon la revendication 1, caractérisée en ce que l'extracteur d'air (45) comprend deux turbines dont une turbine à débit variable commandée pour maintenir constante la température dans le caisson (30) au niveau du ou des condenseurs, et pour refroidir les compresseurs.

3. Centrale de réfrigération selon la revendication 1, caractérisée en ce que le filtre à air (40) est disposé à l'entrée du caisson (30) formant tunnel de ventilation, l'extracteur d'air (45) étant disposé à la sortie dudit caisson (30).

4. Bâtiment dans lequel divers postes devant recevoir des fluides frigorigènes sont situés sensiblement sur un même niveau et sont alimentés par groupes individuels par des centrales de réfrigération selon l'une quelconque des revendications 1 à 3, caractérisé en ce que lesdites centrales sont placées sur un plan supérieur du bâtiment et en ce que les fluides sont transmis aux ensembles de postes à refroidir par des conduites verticales sur la plus grande partie de leur longueur.

5. Bâtiment selon la revendication 4, caractérisé en ce que ledit plan supérieur est placé au-dessus du toît du bâtiment.

6. Bâtiment selon la revendication 5, caractérisé en ce que les centrales de réfrigérationsont fixées aux poteaux soutenant la structure du bâtiment.

## Patentansprüche

1. Kühlzentrale zum Liefern eines Kältemittels unter Druck zur Verteilung an verschiedene Kühleinheiten, wobei die Zentrale folgende Elemente enthält:
- elektrische Einrichtungen (41),
- eine Kühlanlage (Motor, Kompressor) (42),
- einen Kondensator (44),
- ein Luftgebläse (45) und
- einen Luftfilter (40),
und diese diversen Elemente isoliert voneinander oder als Untereinheiten in autonomen Modulen (31 bis 34) mit jeweils einer oberen, unteren, vorderen und rückwärtigen Wand, jedoch ohne Seitenwände zwischen den Modulen aufgebaut sind, so daß die Module (31 bis 34) einen Belüftungstunnel bilden, wenn sie an ihrem Betriebsort als einheitliche Anlage (30) zusammengesetzt sind.

2. Kühlzentrale nach Anspruch 1, dadurch gekennzeichnet, daß das Luftgebläse (45) zwei Turbinen aufweist, wobei eine Turbine mit variablem Durchfluß gesteuert wird, um die Temperatur in der Anlage (30) auf dem Niveau des Kondensators oder der Kondensatoren zu halten und um die Kompressoren zu kühlen.

3. Kühlzentrale nach Anspruch 1, dadurch gekennzeichnet, daß der Luftfilter (40) am Eingang der den Belüftungstunnel bildenden Anlage (30) und das Luftgebläse (45) am Ausgang dieser Anlage (30) angeordnet ist.

4. Gebäude, in dem verschiedene Kühleinheiten, die jeweils Kältemittel empfangen, im wesentlichen auf einer Etage gelegen sind und in individuellen Gruppen durch Kühlzentralen nach einem der Ansprüche 1 bis 3 versorgt werden, dadurch gekennzeichnet, daß diese Zentralen auf einem höheren Etagenniveau gelegen sind und daß die Kältemittel zu den einzelnen Kühleinheiten über vertikale Leitungen über den größten Teil ihrer Länge geführt werden.

5. Gebäude nach Anspruch 4, dadurch gekennzeichnet, daß das erhöhte Etagenniveau oberhalb des Daches des Gebäudes gelegen ist.

6. Gebäude nach Anspruch 5, dadurch gekennzeichnet, daß die Kühlzentralen an Säulen befestigt sind, die die Struktur des Gebäudes halten.

## Claims

1. A refrigerant station for providing a refrigerant fluid under pressure intended to be expanded at units to be refrigerated, said station including the following elements:
- electrical equipments (41),
- a refrigerant station (motor, compressor), (42),
- a condenser (44),
- an air extractor (45),
- an air filter (40),
those various elements being independently mounted or mounted by sub-groups in independent modules (31-34) including upper, lower, front and rear walls, but no lateral walls between the modules so that said modules (31-34) form a ventilation channel once they are assembled on the place of work as a single caisson (30).

2. The refrigerant station of claim 1, wherein said air extractor (45) includes two turbines having a variable flow that is controlled so as to maintain a constant temperature in said caisson (30) in the vicinity of the condenser(s), and to cool the compressors.

3. The refrigerant station of claim 1, wherein said air filter (40) is disposed at the entrance of said caisson (30) forming a ventilation channel, the air extractor (45) being disposed at the exit of said caisson (30).

4. A building in which the various units receiving refrigerant fluids are placed substantially on a same level and are fed as individual groups by refrigerant stations according to any of claims 1 to 3, wherein said stations are placed on an upper plane of the building and the fluids are transmitted down to the groups of units to be cooled by ducts vertical on the greatest part of their length.

5. The building of claim 4, wherein said upper plane is placed above the roof of the building.

6. The building of claim 5, wherein the refrigerant stations are fixed to poles supporting the structure of the building.
